# EUROPÄISCHE PATENTSCHRIFT

(11) **EP 1 033 328 B1**
(45) Veröffentlichungstag und Bekanntmachung des Hinweises auf die Patenterteilung: **27.10.2004**
(21) Anmeldenummer: 00101519.7
(22) Anmeldetag: 26.01.2000
(51) Int. Cl.: B65D 88/12

(54) **Containertank aus faserverstärktem Kunststoff**
Fibre reinforced plastic tank container
Conteneur-citerne en matière plastique renforcée de fibres

(30) Priorität: 22.02.1999 DE 29903176 U
(43) Veröffentlichungstag der Anmeldung: 06.09.2000
(73) Patentinhaber: WEW Westerwälder Eisenwerk GmbH, 57586 Weitefeld (DE)
(72) Erfinder: Gerhard, Till, 81241 München (DE); Böhm, Peter, Dr., 69302 Oelde (DE)
(74) Vertreter: von Samson-Himmelstjerna, Friedrich R., Dipl.-Phys.

(56) Entgegenhaltungen:
- EP-A- 0 599 546
- EP-A- 0 918 024
- FR-A- 1 360 365

## Beschreibung

Für Transport und Lagerung bestimmter Güter, insbesondere korrosiver und hochreiner Chemikalien oder sonstiger Medien, sind Behälter erforderlich, die im Innern aus einem bezüglich solcher Medien inerten Kunststoff besteht. Eine Innenverkleidung herkömmlicher Stahl- oder Edelstahltanks mit derartigen Kunststoffen ist infolge von Problemen bei der Befestigung einer solchen Verkleidung an der Stahl-Tankwand und wegen der unterschiedlichen Wärmeausdehnungskoeffizienten in der Praxis nicht realisierbar.

Bei Kunststofftanks besteht diese Schwierigkeit nicht. Dafür ergibt sich aber ein Problem beim Einbau von Kunststofftanks in übliche Transport-Containerrahmen, da Kunststofftanks im Vergleich zu Stahltanks weniger belastbar sind und daher leichter zu Bruch oder Rißbildung neigen. Derartige Belastungen ergeben sich insbesondere infolge von Transportstößen sowie aus einer möglicherweise unterschiedlichen Wärmeausdehnung zwischen dem Kunststofftank und dem Stahl-Containerrahmen.

Dem Oberbegriff des Anspruchs 1 entspricht ein auf dem Markt befindlicher, zum Einbau in einen Containerrahmen vorgesehener Tank mit Stirnringen, die aus einem am Tank ansetzenden Zylinderflansch und einem mit diesem verschraubten, zur Stirngruppe des Rahmens führenden Rohrabschnitt bestehen. Bei diesem Tank sind aber sämtliche Teile aus Metall gefertigt, so daß die oben erwähnte Problematik nicht besteht.

Der Erfindung liegt die generelle Aufgabe zugrunde, Schwierigkeiten, wie sie bei vergleichbarem Stand der Technik auftreten, mindestens teilweise zu beseitigen. Eine speziellere Aufgabe kann darin gesehen werden, einen zur Aufnahme hochreiner oder aggressiver Güter geeigneten Tank zum Einbau in einen Containerrahmen anzugeben.

Die erfindungsgemäße Lösung dieser Aufgabe ist im Anspruch 1 angegeben. Der danach vorgesehene, aus einem gegebenenfalls faserverstärkten Kunststoff bestehende Tank ist an seinen beiden Enden mit einstückig angeformten Stirnringen versehen, in die ihrerseits an die Stirngruppen eines Containerrahmens anschließbare metallische Rohrabschnitte eingefügt sind und die sich in axialer Richtung an einem auf dem Rohrabschnitt angebrachten Schubelement abstützen. Der Kunststofftank ist dabei formschlüssig zwischen den Schubelementen und damit in den Rahmen eingelagert.

Diese Ausführung ist bei höchsten Reinheitsanforderungen hinsichtlich der Metallfreiheit des Innenbehälters bei der Kunststoffbehälterfertigung vorteilhaft, da schon die Anwesenheit großer metallischer Werkstücke im Kunststoffertigungsbereich diesen für bestimmte Reinheitsanforderungen dauerhaft ungeeignet machen kann. Nach der vollständigen Fertigstellung und einer abschließenden Versiegelung des Behälters in einem metallfreien Bereich ermöglicht die Ausführung nach Anspruch 1, den Tank dann in einem "metallischen" Fertigungsbereich über die Rohrabschnitte mit dem Rahmen zu verbinden, ohne den Tankinnenraum zu verunreinigen.

Nach Anspruch 2 kann die Verbindung zwischen dem angeformten Stirnring und dem Rohrabschnitt aus einem Preßsitz und/oder einer Klebung bestehen, die dadurch entsteht, daß beim Anformen des Stirnrings der metallische Rohrabschnitt miterfaßt wird und der Kunststoffstirnring beim Aushärten auf den metallischen Zylinder aufschrumpft und die zur Herstellung des Stirnringes verwendeten Harze zusätzlich mit dem metallischen Rohrabschnitt verkleben. Auch ein nachträgliches Einkleben des Rohrabschnitts ist möglich.

Anspruch 3 beschreibt eine besonders fertigungsfreundliche Ausführung des Stirnrings, bei dem das Tankende und der metallische Rohrabschnitt auch als Kern des aus einer faserverstärkten Kunststofflaminatwicklung bestehenden Zylinderflansches dienen und so besondere Fertigungsmodelle entfallen können.

Die Hauptvorteile der Ausgestaltung nach Anspruch 2 und 3 liegen darin, daß bereits bei der Herstellung des Kunststofftanks in seinen Stirnring ein dort herausragender Metallzylinder integriert werden kann, der dann unter Ausgleich von Fertigungstoleranzen in bewährter Weise mit einem Tankcontainerrahmen verschweißt werden kann.

Die Erfindung erlaubt es, auftretende Axialkräfte spannungsspitzenarm und tangential in den Behältermantel einzuleiten.

Ein bevorzugtes Ausführungsbeispiel der Erfindung wird nachstehend anhand der Zeichnungen näher erläutert. Darin zeigen
Figur 1 eine Seitenansicht eines in einen Containerrahmen eingefügten Containertanks,
Figur 2 eine vergrößerte Schnittdarstellung des Bereichs 1 in Figur 1.

Der in Figur 1 gezeigte Tankcontainer besteht aus einem Rahmen, der im wesentlichen zwei Stirngruppen **10** mit Eckbeschlägen **11** und eine die Stirngruppen **10** verbindende Bodengruppe **12** aufweist, und einem Tank **13**, der über stirnseitige Sattelanordnungen **14** mit den beiden Stirngruppen des Containerrahmens verbunden ist. Die Sattelanordnungen sind beispielsweise entsprechend DE 32 12 696 A1 gestaltet und umfassen einen mit dem Tank **13** verbundenen, im wesentlichen zylindrischen Stirnring **15** und einem zwischen die Stirngruppe **10** und den Stirnring **15** eingefügten, im Querschnitt L-förmigen Sattelring **16**.

Wie aus Figur 2 ersichtlich, ist jeder Stirnring **15** aus einem mit dem Tank **13** einstückig hergestellten Zylinderflansch **20** und einem mit diesem verbundenen metallischen Rohrabschnitt **21** aufgebaut. Der Tank **13** ist aus faserverstärktem Kunststoff gewickelt, wobei die beiden Zylinderflansche **20** bei der Herstellung mitgewickelt werden.

Auf jeden Rohrabschnitt **21** ist ein Schubring **23** aufgeschweißt. Der axiale lichte Abstand zwischen den auf beiden Seiten vorhandenen Schubringen **23** ist gleich dem axialen Abstand zwischen den äußeren Stirnkanten **22** der beiden Zylinderflansche **20**.

Die Verbindung zwischen diesem Kunststoff-Zylinderflansch **20** und dem metallischen Rohrabschnitt **21** erfolgt jeweils über einen Formschluß zwischen Schubring **23** und Stirnkante **22**, einen Preßsitz **30**, eine Klebung **30** oder Kombinationen daraus. Bei einer hinreichend sicheren Preß- oder Klebeverbindung kann auf den Schubring **23** verzichtet werden.

Die in Figur 2 gezeigte Verbindung ist als Festlager ausgebildet.

## Patentansprüche

1. Containertank, der an seinen beiden Enden mit einem Stirnring **(15)** zur Verbindung mit der betreffenden Stirngruppe eines Containerrahmens **(10-12)** versehen ist, wobei jeder Stirnring einen am Tank **(13)** ansetzenden Zylinderflansch **(20)**, einen mit diesem überlappend verbundenen und zu der betreffenden Stirngruppe **(10)** führenden metallischen Rohrabschnitt **(21)**, und ein der Stirnkante des Zylinderflansches gegenüber am Rohrabschnitt angebrachtes Stützteil **(23)** umfaßt,
**dadurch gekennzeichnet,**
**daß** der Tank **(13)** mit den beiden Zylinderflanschen **(20)** einstückig aus einem gegebenenfalls faserverstärkten Kunststoff besteht, und
**daß** das Stützteil als Schubring **(23)** ausgebildet ist, der an der Stirnkanten **(22)** des betreffenden Zylinderflanschs **(20)** anliegt.

2. Containertank, der an seinen beiden Enden mit einem Stirnring **(15)** zur Verbindung mit der betreffenden Stirngruppe eines Containerrahmens **(10-12)** versehen ist, wobei jeder Stirnring einen am Tank **(13)** ansetzenden Zylinderflansch **(20)** und einen mit diesem überlappend verbundenen, zu der betreffenden Stirngruppe **(10)** führenden, metallischen Rohrabschnitt **(21)** umfaßt,
**dadurch gekennzeichnet, daß** der Zylinderflansch **(20)** über einen Preßsitz **(30)** und/oder eine Klebung **(30)** fest mit dem Rohrabschnitt **(21)** verbunden ist.

3. Tank nach Anspruch 1 oder 2, wobei der Zylinderflansch **(20)** aus einer faserverstärkten Kunststofflaminatwicklung besteht, die das Tankende und den diesem Tankende zugewandten Teil des Rohrabschnitts **(21)** umfaßt.

## Claims

1. A container tank having at its both ends a head ring (15) to be connected with the corresponding head assembly of a container frame (10-12), wherein each head ring comprises a cylinder flange (20) attached to the tank (13), a metallic tube section (21), connected to the cylinder flange (20) with an overlap and leading to the corresponding head assembly (10) and a supporting piece (23) attached to the tube section opposite the head edge of the cylindrical flange,
**characterised in that**
the tank (13) and both cylindrical flanges (20) are formed integrally from plastic, if necessary fibre reinforced, and
the supporting piece is formed as a pushing ring (23), which fits closely on the head edges (22) of the corresponding cylinder flange (20).

2. A Container tank having at its both ends a head ring (15) to be connected with the corresponding head assembly of a container frame (10-12), wherein each head ring comprises a cylinder flange (20) attached to the tank (13) and a metallic tube section (21) connected to the cylinder flange (20) with an overlap and leading to the corresponding head assembly (10),
**characterised in that** the cylinder flange (20) is securely connected to the tube section (21) by a tight fit (30) and/or a bonded joint (30).

3. A tank according to claim 1 or 2, wherein the cylinder flange (20) is formed from a fibre reinforced, laminated plastic winding, which encompasses the tank end and the portion of the tube section (21) which faces this tank end.

## Revendications

1. Conteneur-citerne, qui est pourvu sur ses deux extrémités d'une bague frontale (15) pour la liaison avec le groupe frontal concerné d'un cadre de conteneur (10-12), chaque bague frontale comprenant une bride cylindrique (20) placée sur la citerne (13), un tronçon de tube (21) métallique relié à cette bride par chevauchement et conduisant au groupe frontal (10) concerné, et une partie d'appui disposée sur le tronçon de tube en face du bord avant de la bride cylindrique,
**caractérisé en ce que**
la citerne (13) avec les deux brides cylindriques (20) est constituée d'une seule pièce à base d'une matière synthétique éventuellement renforcée de fibre et
**en ce que** la partie d'appui est conçue comme une bague de poussée (23) qui s'appuie sur les bords avant (22) de la bride cylindrique (20) concernée.

2. Conteneur-citerne, qui est pourvu sur ses deux extrémités d'une bague frontal (15) pour la liaison avec le groupe frontal concerné d'un cadre de conteneur (10-12), chaque bague frontale comprenant une bride cylindrique (20) placée sur la citerne (13) et un tronçon de tube (21) relié à cette bride par chevauchement et conduisant au groupe frontal (10) concerné,
**caractérisé en ce que** la bride cylindrique (20) est reliée au moyen d'un ajustement serré (30) et/ou d'un collage (30) de façon fixe au tronçon de tube (21).

3. Citerne selon la revendication 1 ou 2, la bride cylindrique (20) étant à base d'un enroulement en stratifié de plastique renforcé de fibre, qui comprend l'extrémité de la citerne et la partie, tournée vers cette extrémité de citerne, du tronçon de tube (21).
